# EUROPÄISCHE PATENTSCHRIFT

(11) **EP 2 324 286 B1**
(45) Veröffentlichungstag und Bekanntmachung des Hinweises auf die Patenterteilung: **17.04.2013**
(21) Anmeldenummer: 09782426.2
(22) Anmeldetag: 01.09.2009
(51) Int. Cl.: F22B 29/06, F22B 29/08, F22B 19/00

(54) **DURCHLAUFDAMPFERZEUGER**
CONTINUOUS-FLOW STEAM GENERATOR
GÉNÉRATEUR DE VAPEUR EN CONTINU

(30) Priorität: 09.09.2008 EP 08015863
(43) Veröffentlichungstag der Anmeldung: 25.05.2011
(73) Patentinhaber: Siemens Aktiengesellschaft, 80333 München (DE)
(72) Erfinder: EFFERT, Martin, 91058 Erlangen (DE); FRANKE, Joachim, 90403 Nürnberg (DE)
(86) Internationale Anmeldenummer: PCT/EP2009/061239
(87) Internationale Veröffentlichungsnummer: WO 2010/028978

(56) Entgegenhaltungen:
- EP-A1- 0 308 728
- EP-A1- 0 884 526
- EP-A2- 1 188 986
- DE-A1- 19 717 158
- US-A- 3 288 117
- US-A- 5 787 844

## Beschreibung

Die Erfindung betrifft einen Durchlaufdampferzeuger mit einer Brennkammer mit einer Anzahl von Brennern für fossilen Brennstoff, der heizgasseitig in einem oberen Bereich über einen Horizontalgaszug ein Vertikalgaszug nachgeschaltet ist, wobei die Umfassungswand der Brennkammer in einem unteren Bereich aus gasdicht miteinander verschweißten, einem Wasserabscheidesystem strömungsmediumsseitig vorgeschalteten Verdampferrohren und in einem oberen Bereich aus gasdicht miteinander verschweißten, dem Wasserabscheidesystem strömungsmediumsseitig nachgeschalteten Überhitzerrohren gebildet ist.

In einem fossil befeuerten Dampferzeuger wird die Energie eines fossilen Brennstoffs zur Erzeugung von überhitztem Dampf genutzt, der anschließend beispielsweise in einem Kraftwerk einer Dampfturbine zur Stromerzeugung zugeführt werden kann. Insbesondere bei den in einer Kraftwerksumgebung üblichen Dampftemperaturen und -drücken werden Dampferzeuger üblicherweise als Wasserrohrkessel ausgeführt, d. h., das zugeführte Wasser fließt in einer Anzahl von Rohren, welche die Energie in Form von Strahlungswärme der Brennerflammen und/oder durch Konvektion vom bei der Verbrennung entstehenden Rauchgas aufnehmen.

Im Bereich der Brenner bilden die Dampferzeugerrohre dabei üblicherweise die Brennkammerwand, indem sie gasdicht miteinander verschweißt werden. In weiteren, der Brennkammer rauchgasseitig nachgeschalteten Bereichen können auch im Abgaskanal angeordnete Dampferzeugerrohe vorgesehen sein.

Fossil befeuerte Dampferzeuger sind anhand einer Vielzahl von Kriterien kategorisierbar: Dampferzeuger können generell als Naturumlauf-, Zwangumlauf- oder Durchlaufdampferzeuger ausgelegt sein. In einem Durchlaufdampferzeuger führt die Beheizung einer Anzahl von Verdampferrohren zu einer vollständigen Verdampfung des Strömungsmediums in den Verdampferrohren in einem Durchgang. Das Strömungsmedium - üblicherweise Wasser - wird nach seiner Verdampfung den Verdampferrohren nachgeschalteten Überhitzerrohren zugeführt und dort überhitzt. Diese Beschreibung ist genau genommen nur bei Teillasten mit unterkritischem Druck von Wasser (P_{Kri} ≈ 221 bar)- wo bei keiner Temperatur Wasser und Dampf gleichzeitig vorkommen können und damit auch keine Phasentrennung möglich ist - im Verdampfer gültig. Der Anschaulichkeit halber wird diese Darstellung jedoch in der folgenden Beschreibung durchgehend verwendet. Die Position des Verdampfungsendpunkts, d. h. der Ort, an dem der Wasseranteil der Strömung vollständig verdampft ist, ist dabei variabel und betriebsartabhängig. Beim Volllastbetrieb eines derartigen Durchlaufdampferzeugers liegt der Verdampfungsendpunkt beispielsweise in einem Endbereich der Verdampferrohre, so dass die Überhitzung des verdampften Strömungsmediums bereits in den Verdampferrohren beginnt.

Ein Durchlaufdampferzeuger unterliegt im Gegensatz zu einem Natur- oder Zwangumlaufdampferzeuger keiner Druckbegrenzung, so dass er für Frischdampfdrücke weit über dem kritischen Druck von Wasser ausgelegt werden kann.

Im Schwachlastbetrieb oder beim Anfahren wird ein derartiger Durchlaufdampferzeuger üblicherweise mit einem Mindeststrom an Strömungsmedium in den Verdampferrohren betrieben, um eine sichere Kühlung der Verdampferrohre zu gewährleisten. Dazu reicht gerade bei niedrigen Lasten von beispielsweise weniger als 40 % der Auslegungslast der reine Durchlaufmassenstrom durch den Verdampfer üblicherweise nicht mehr zur Kühlung der Verdampferrohre aus, so dass dem Durchlauf an Strömungsmedium durch den Verdampfer im Umlauf ein zusätzlicher Durchsatz an Strömungsmedium überlagert wird. Der betriebsgemäß vorgesehene Mindeststrom an Strömungsmedium in den Verdampferrohren wird somit beim Anfahren oder im Schwachlastbetrieb in den Verdampferrohren nicht vollständig verdampft, so dass bei einer derartigen Betriebsart am Ende der Verdampferrohre noch unverdampftes Strömungsmedium, insbesondere ein Wasser-DampfGemisch, vorhanden ist.

Da die den Verdampferrohren des Durchlaufdampferzeugers üblicherweise erst nach einer Durchströmung der Brennkammerwände nachgeschalteten Überhitzerrohre jedoch nicht für eine Durchströmung unverdampften Strömungsmediums ausgelegt sind, sind Durchlaufdampferzeuger üblicherweise derart ausgelegt, dass auch beim Anfahren und im Schwachlastbetrieb ein Wassereintritt in die Überhitzerrohre sicher vermieden wird. Dazu sind die Verdampferrohre üblicherweise mit den ihnen nachgeschalteten Überhitzerrohren über ein Wasserabscheidesystem verbunden. Der Wasserabscheider bewirkt dabei eine Trennung des beim Anfahren oder im Schwachlastbetrieb aus den Verdampferrohren austretenden Wasser-Dampf-Gemisches in Wasser und in Dampf. Der Dampf wird den dem Wasserabscheider nachgeschalteten Überhitzerrohren zugeführt, wohingegen das abgeschiedene Wasser beispielsweise über eine Umwälzpumpe wieder den Verdampferrohren zugeführt oder über einen Entspanner abgeführt werden kann.

Basierend auf der Strömungsrichtung des Gasstroms können Dampferzeuger weiterhin beispielsweise in vertikale und horizontale Bauarten eingeteilt werden. Bei fossil befeuerten Dampferzeugern in vertikaler Bauweise werden dabei üblicherweise Einzug- und Zweizugkessel unterschieden.

Bei einem Einzug- oder Turmkessel strömt das durch die Verbrennung in der Brennkammer erzeugte Rauchgas stets senkrecht von unten nach oben. Sämtliche im Rauchgaskanal angeordneten Heizflächen liegen rauchgasseitig oberhalb der Brennkammer. Turmkessel bieten eine vergleichsweise einfache Konstruktion und einfache Beherrschung der durch die thermische Ausdehnung der Rohre entstehenden Spannungen. Weiterhin sind sämtliche Heizflächen der im Rauchgaskanal angeordneten Dampferzeugerrohre horizontal und daher vollständig entwässerbar, was in frostgefährdeten Umgebungen erwünscht sein kann.

Beim Zweizugkessel ist in einem oberen Bereich der Brennkammer rauchgasseitig ein Horizontalgaszug nachgeschaltet, welcher in einen Vertikalgaszug mündet. In diesem zweiten vertikalen Gaszug strömt das Gas üblicherweise senkrecht von oben nach unten. Es erfolgt beim Zweizugkessel also eine mehrfache Umlenkung des Rauchgases. Vorteile dieser Bauweise sind beispielsweise die niedrigere Bauhöhe und die daraus resultierenden geringeren Herstellkosten.

In einem als Zweizugkessel ausgebildeten Dampferzeuger sind üblicherweise die Wände des ersten Zuges, d. h. der Brennkammer vollständig als Verdampfer geschaltet. Das den Verdampferrohren strömungsmediumsseitig nachgeschaltete Wasserabscheidesystem ist dementsprechend am oberen Ende der Brennkammer angeordnet.

Aufgrund von Unterschieden sowohl in der Geometrie der Einzelrohre als auch in deren Beheizung stellen sich dabei allerdings unterschiedliche Massenströme und Temperaturen des Strömungsmediums in parallelen Rohren ein. Diese so genannten Schieflagen müssen aus folgenden Gründen begrenzt werden:

Zum einen müssen die Verdampferheizflächen über den gesamten Lastbereich des Dampferzeugers ausreichend gekühlt werden. Der zur Kühlung erforderliche Massenstrom muss jedem Einzelrohr sicher zugeführt werden. Weiterhin dürfen die auftretenden Spannungen durch die thermische Ausdehnung der Einzelrohre zwischen benachbarten Rohren die zulässigen Werte nicht überschreiten. Die Temperaturen des Strömungsmediums sind sowohl in der absoluten Höhe als auch in der Differenz zu den benachbarten Rohren zu begrenzen, da sonst Beschädigungen der Brennkammerwände entstehen könnten.

Zur Verringerung von Temperaturschieflagen in den Verdampferrohren können beispielsweise Mischstellen in den als Verdampfer geschalteten Brennkammerwänden eingesetzt sein. Dabei wird das Strömungsmedium aus den Verdampferrohren ausgeleitet, gemischt und neu auf die weiteren Verdampferrohre verteilt. Ein derartiges System muss hinter der Mischstelle für eine gleichmäßige Verteilung eines Wasser- und Dampfgemisches ausgelegt werden. Eine derartige Konstruktion ist dementsprechend technisch aufwendig und bringt eine erhebliche Erhöhung der Herstellungskosten mit sich.

Die EP 0 884 526 A1 offenbart einen Durchlaufdampferzeuger mit einer Brennkammer mit einer Anzahl von Brennern für fossilen Brennstoff, der heizgasseitig in einem oberen Bereich über einen Horizontalgaszug ein Vertikalgaszug nachgeschaltet ist, wobei die Umfassungswand der Brennkammer in einem unteren Bereich aus gasdicht miteinander verschweißten, einem Wasserabscheidesystem strömungsmediumsseitig vorgeschalteten Verdampferrohren und in einem oberen Bereich aus gasdicht miteinander verschweißten, dem Wasserabscheidesystem strömungsmediumsseitig nachgeschalteten Überhitzerrohren gebildet ist, wobei die Grenze zwischen den Bereichen der Verdampferrohre und der Überhitzerrohre im Wesentlichen horizontal umlaufend um die Brennkammer im Bereich des Bodens des Horizontalgaszuges angeordnet ist und wobei ein dem Vertikalgaszug zugewandter Teil der Umfassungswand unterhalb des Horizontalgaszuges einwärts geneigt ist und dadurch mit dem Boden des angrenzenden Horizontalgaszuges eine in die Brennkammer hineinstehende Nase bildet.

Der Erfindung liegt die Aufgabe zugrunde, einen Durchlaufdampferzeuger der oben genannten Art anzugeben, welcher bei einer vergleichsweise einfachen Bauweise eine besonders lange Lebensdauer aufweist.

Diese Aufgabe wird erfindungsgemäß gelöst, indem die Grenze zwischen den Bereichen der Verdampferrohre und der Überhitzerrohre im Wesentlichen horizontal umlaufend um die Brennkammer im Bereich des Bodens des Horizontalgaszuges angeordnet ist.

Die Erfindung geht dabei von der Überlegung aus, dass eine vergleichsweise hohe Lebensdauer bei einer gleichzeitig einfachen Bauweise erreichbar wäre, wenn vergleichsweise geringe Temperaturschieflagen in den Dampferzeugerrohren ohne Anordnung einer zusätzlichen Mischstelle in den Verdampferrohren erreichbar wären.

Auch das im Dampferzeuger vorhandene Wasserabscheidesystem sammelt im Umwälzbetrieb das aus den Verdampferrohren austretende Wasser und trennt es vom Dampf ab. Im Durchlaufbetrieb wird der eintretende Dampf gemischt und auf die strömungsmediumsseitig nachgeschalteten Überhitzerrohre verteilt. Dabei werden Temperaturschieflagen erheblich reduziert. Ausgehend von der Erkenntnis, dass das Wasserabscheidesystem somit grundsätzlich die Funktion einer Mischstelle erfüllt, kann dieses somit durch ein Tieferlegen beispielsweise in den Bereich des Bodens des Horizontalgaszuges als Mischstelle innerhalb der Brennkammerwand verwendet werden, ohne dass ein zusätzliches Mischsystem erforderlich wird.

Zusätzlich wird durch diese Position des Wasserabscheidesystems erreicht, dass die Grenze zwischen den Bereichen der Verdampferrohre und der Überhitzerrohre im Wesentlichen horizontal umlaufend um die Brennkammer im Bereich des Bodens des Horizontalgaszuges angeordnet ist.

In vorteilhafter Ausgestaltung ist die Grenze zwischen den Bereichen der Verdampferrohre und der Überhitzerrohre im Wesentlichen horizontal umlaufend um die Brennkammer in der Höhe der von Umfassungswand und Boden des Horizontalgaszuges gebildeten Kante angeordnet. Durch eine derartige Anordnung sind sämtliche mit den Rohren der Wände des Horizontalgaszuges verschweißten Rohre der Brennkammer ebenfalls als Überhitzerrohre ausgelegt. Bei der bisherigen Bauweise mit einer vollständig aus Verdampferrohren gebildeten Brennkammer waren an dieser Stelle Verdampfer- und Überhitzerrohre parallel verschweißt. Dies ist insbesondere beim Heißstart des Dampferzeugers problematisch, da durch die Befüllung der Verdampferrohre mit kaltem Strömungsmedium erhebliche Temperaturunterschiede zu den ungefüllten Überhitzerrohren auftreten. Durch die Anordnung des Wasserabscheidesystems in der Höhe der von Brennkammerwand und Boden des Horizontalgaszuges gebildeten Kante tritt eine derartige vertikale Trennstelle nicht mehr auf und es ist ein insgesamt sichererer Betrieb des Dampferzeugers bei einer gleichzeitig vergleichsweise hohen Lebensdauer erzielbar.

Bei Zweizugdampferzeugern kann zur Verbesserung der Gasströmung ein dem Vertikalgaszug zugewandter Teil der Umfassungswand unterhalb des Horizontalgaszuges einwärts geneigt sein und dadurch mit dem Boden des angrenzenden Horizontalgaszuges eine in die Brennkammer hineinstehende Nase bilden. Bei derartigen Dampferzeugern ist die Grenze zwischen den Bereichen der Verdampferrohre und der Überhitzerrohre vorteilhafterweise im Wesentlichen horizontal umlaufend um die Brennkammer direkt oberhalb der Nase angeordnet.

In einer weiteren vorteilhaften Ausgestaltung ist der Boden des Horizontalgaszuges aus gasdicht miteinander verschweißten, dem Wasserabscheidesystem strömungsmediumsseitig vorgeschalteten Verdampferrohren gebildet. Der Boden des Horizontalgaszuges ist nämlich geeignet, um als zusätzliche Verdampferheizfläche ausgelegt zu werden, da dessen Rohre nicht parallel mit den senkrecht berohrten, als Überhitzer geschalteten Wänden des Horizontalgaszuges verschweißt sind und daher die Belastungen durch die unterschiedliche thermische Ausdehnung vergleichsweise gering bleiben.

Die mit der Erfindung verbundenen Vorteile bestehen insbesondere darin, dass durch die Anordnung der Grenze zwischen den Bereichen der Verdampferrohre und der Überhitzerrohre im Wesentlichen horizontal umlaufend um die Brennkammer im Bereich des Bodens des Horizontalgaszuges eine Doppelnutzung des Wasserabscheidesystems als Mischstelle zur Verringerung von Temperaturdifferenzen zwischen parallel geschalteten Rohren möglich wird. Weiterhin wird einer der Hauptnachteile beim Zweizugkessel, nämlich die vertikale Trennstelle zwischen Wandheizflächen, die als Verdampfer und solchen, die als Überhitzer geschaltet sind, beseitigt. Damit kann insbesondere beim Heißstart des Dampferzeugers, bei dem an dieser Trennstelle hohe Temperaturdifferenzen und Spannungen beim Befüllen der Verdampferrohre mit vergleichsweise kaltem Strömungsmedium auftreten, durch die Vermeidung derartiger Spannungen ein insgesamt sichererer Betrieb und eine längere Lebensdauer des Dampferzeugers erreicht werden.

Durch die tiefere Anordnung des Wasserabscheidesystems und damit der Grenze zwischen Verdampfer- und Überhitzerrohren in der Brennkammer ist weiterhin eine geringere Überhitzung am Wasserabscheidesystem und ein insgesamt materialschonenderes Anfahren des Dampferzeugers möglich, wodurch wiederum die Lebensdauer des Dampferzeugers erhöht wird und weiterhin kostengünstigere Materialien zu dessen Herstellung verwendet werden können.

Ein Ausführungsbeispiel der Erfindung ist anhand einer Zeichnung näher erläutert. Darin zeigt die Figur einen Durchlaufdampferzeuger in Zweizugbauweise in schematischer Darstellung.

Der Durchlaufdampferzeuger 1 gemäß der Figur umfasst eine als Vertikalgaszug ausgebildete Brennkammer 2, der in einem oberen Bereich 4 ein Horizontalgaszug 6 nachgeschaltet ist. An den Horizontalgaszug 6 schließt sich ein weiterer Vertikalgaszug 8 an.

Im unteren Bereich 10 der Brennkammer 2 ist eine Anzahl nicht näher gezeigter Brenner vorgesehen, die einen flüssigen oder festen Brennstoff in der Brennkammer verbrennen. Die Umfassungswand 12 der Brennkammer 2 ist aus miteinander gasdicht verschweißten Dampferzeugerrohren gebildet, in die durch eine nicht näher gezeigte Pumpe ein Strömungsmedium - üblicherweise Wasser - eingepumpt wird, welches durch die von den Brennern erzeugte Wärme geheizt wird. Im unteren Bereich 10 der Brennkammer 2 können die Dampferzeugerrohre entweder spiralförmig oder senkrecht ausgerichtet sein. Bei einer spiralförmigen Anordnung ist ein vergleichsweise höherer Konstruktionsaufwand erforderlich, dafür sind die entstehenden Schieflagen zwischen parallel geschalteten Rohren vergleichsweise geringer als bei senkrecht berohrter Brennkammer 2.

Die Dampfererzeugerrohre im unteren Teil 10 der Brennkammer 2 sind als Verdampferrohre ausgelegt. Das Strömungsmedium wird in ihnen zunächst verdampft und über Rohrleitungen 14 einem nicht näher gezeigten Wasserabscheidesystem zugeführt. Im Wasserabscheidesystem wird noch nicht verdampftes Wasser gesammelt und abgeführt. Der erzeugte Dampf wird in die Wände der Brennkammer 2 geleitet und auf die in die im oberen Bereich 4 und in den Wänden des Horizontalgaszuges 6 angeordneten Überhitzerrohre verteilt. Eine derartige Abscheidung noch nicht verdampften Wassers ist insbesondere im Anfahrbetrieb notwendig, wenn zur sicheren Kühlung der Verdampferrohre eine größere Menge an Strömungsmedium eingepumpt werden muss, als in einem Verdampferrohrdurchlauf verdampft werden kann.

Der gezeigte Durchlaufdampferzeuger 1 umfasst weiterhin zur Verbesserung der Rauchgasführung eine Nase 16, welche direkt in den Boden 18 des Horizontalgaszuges 6 übergeht und in die Brennkammer 2 hineinragt. Weiterhin ist im Übergangsbereich von der Brennkammer 2 zum Horizontalgaszug 6 im Rauchgaskanal ein Gitter 20 aus weiteren Überhitzerrohren angeordnet.

Insbesondere bei senkrecht berohrter Brennkammer 2 kann es nun zu Temperaturdifferenzen zwischen parallel geschalteten Verdampferrohren kommen, welche den Betrieb des Dampferzeugers durch die unterschiedliche thermische Ausdehnung gefährden können. Um eine Mischung des Strömungsmediums aus verschiedenen Rohren und damit eine Angleichung der Temperatur zu erreichen, ohne zusätzliche Bauteile zu verwenden, ist die Grenze 22 zwischen Verdampferrohren und Überhitzerrohren in der Höhe des Bodens 18 des Horizontalgaszuges 6 direkt oberhalb der Nase 16 angeordnet. Damit fungiert das Wasserabscheidesystem nicht nur als Abscheider im Anfahrbetrieb sondern auch im Durchlaufbetrieb als Mischstelle, da im Wasserabscheidesystem das gesamte Strömungsmedium aus den Verdampferrohren gesammelt, vermischt und erneut auf die Überhitzerrohre verteilt wird.

Da nun sowohl der obere Teil 4 der Brennkammer 2 als auch die Wände des Horizontalgaszuges 6 als Überhitzerrohre geschaltet sind, existiert auch keine vertikale Trennstelle im Bereich des Gitters 20 zwischen parallel verschweißten Verdampfer- und Überhitzerrohren. Vielmehr sind lediglich der untere Teil 10 der Brennkammer 2 und der Boden 18 des Horizontalgaszuges als Verdampferrohre geschaltet, wodurch in diesem Bereich lediglich Überhitzerrohre miteinander parallel verschweißt sind.

## Patentansprüche

1. Durchlaufdampferzeuger (1) mit einer Brennkammer (2) mit einer Anzahl von Brennern für fossilen Brennstoff, der heizgasseitig in einem oberen Bereich (4) über einen Horizontalgaszug (6) ein Vertikalgaszug (8) nachgeschaltet ist, wobei die Umfassungswand (12) der Brennkammer (2) in einem unteren Bereich (10) aus gasdicht miteinander verschweißten, einem Wasserabscheidesystem strömungsmediumsseitig vorgeschalteten Verdampferrohren und in einem oberen Bereich (4) aus gasdicht miteinander verschweißten, dem Wasserabscheidesystem strömungsmediumsseitig nachgeschalteten Überhitzerrohren gebildet ist, und bei dem ein dem Vertikalgaszug (6) zugewandter Teil der Umfassungswand (12) unterhalb des Horizontalgaszuges (6) einwärts geneigt ist und dadurch mit dem Boden (18) des angrenzenden Horizontalgaszuges (6) eine in die Brennkammer hineinstehende Nase (16) bildet,
**dadurch gekennzeichnet, dass** die Grenze (22) zwischen den Bereichen der Verdampferrohre und der Überhitzerrohre im Wesentlichen horizontal umlaufend um die Brennkammer (2) im Bereich des Bodens (18) des Horizontalgaszuges (6) direkt oberhalb der Nase (16) angeordnet ist.

2. Durchlaufdampferzeuger (1) nach Anspruch 1, bei dem die Grenze (22) zwischen den Bereichen der Verdampferrohre und der Überhitzerrohre im Wesentlichen horizontal umlaufend um die Brennkammer (2) in der Höhe der von Umfassungswand (12) und Boden (18) des Horizontalgaszuges (6) gebildeten Kante angeordnet ist.

3. Durchlaufdampferzeuger (1) nach einem der Ansprüche 1 bis 2, bei dem der Boden (18) des Horizontalgaszuges (6) aus gasdicht miteinander verschweißten, dem Wasserabscheidesystem strömungsmediumsseitig vorgeschalteten Verdampferrohren gebildet ist.

## Claims

1. Once-through steam generator (1) with a combustion chamber (2) having a number of burners for fossil fuel, downstream of which a vertical gas duct (8) is mounted in an upper region (4) on the hot gas side above a horizontal gas duct (6), the surrounding wall (12) of the combustion chamber (2) being formed, in a lower region (10), from evaporator tubes welded together in a gas-tight manner and mounted upstream of a moisture separation system on the flow medium side and, in an upper region (4), from superheater tubes welded together in a gas-tight manner and mounted downstream of the moisture separation system on the flow medium side, and in which part of the surrounding wall (12) facing the vertical gas duct (8) is inclined inward below the horizontal gas duct (6), thereby forming with the bottom (18) of the adjacent horizontal gas duct (6) a projection (16) extending into the combustion chamber,
**characterised in that** the boundary (22) between the regions of the evaporator tubes and the superheater tubes is disposed in an essentially horizontally circumferential manner around the combustion chamber (2) in the region of the bottom (18) of the horizontal gas duct (6) directly above the projection (16).

2. Once-through steam generator (1) according to claim 1, wherein the boundary (22) between the regions of the evaporator tubes and the superheater tubes is disposed in an essentially horizontally circumferential manner around the combustion chamber (2) at the level of the edge formed by the surrounding wall (12) and bottom (18) of the horizontal gas duct (6).

3. Once-through steam generator (1) according to one of claims 1 to 2, wherein the bottom (18) of the horizontal gas duct (6) is formed of evaporator tubes welded together in a gas-tight manner upstream of the moisture separation system on the flow medium side.

## Revendications

1. Générateur ( 1 ) de vapeur à passage continu comprenant une chambre de combustion ( 2 ) ayant un certain nombre de brûleurs de combustible fossile, en aval de laquelle est monté, du côté du gaz chaud dans une partie ( 4 ) supérieure par un tirage ( 6 ) de gaz horizontal, un tirage ( 8 ) de gaz vertical, la paroi ( 12 ) extérieure de la chambre de combustion ( 2 ) étant formée dans une partie ( 10 ) inférieure composée de tubes d'évaporateur soudés entre eux d'une manière étanche au gaz et montés en amont du côté du fluide en écoulement d'un système de séparation d'eau et dans une partie ( 4 ) supérieure composée de tubes de surchauffeur soudés entre eux d'une manière étanche au gaz et montés en aval du côté du milieu en écoulement du système de séparation d'eau et dans lequel une partie, tournée vers le tirage ( 6 ) de gaz vertical, de la paroi ( 12 ) extérieure est inclinée vers l'intérieur en dessous du tirage ( 6 ) horizontal de gaz et ainsi forme, avec le fond ( 18 ) du tirage ( 6 ) horizontal de gaz voisin, un bec ( 16 ) pénétrant dans la chambre de combustion,
**caractérisé en ce que** la limite ( 22 ) entre les parties des tubes d'évaporateur et des tubes de surchauffeur est disposée en faisant le tour sensiblement horizontalement autour de la chambre de combustion ( 2 ) directement au dessus du bec ( 16 ) dans la partie du fond ( 18 ) du tirage ( 6 ) horizontal de gaz.

2. Générateur ( 1 ) de vapeur à passage continu suivant la revendication 1, dans lequel la limite ( 22 ) entre les parties des tubes d'évaporateur et des tubes de surchauffeur est disposée en faisant le tour sensiblement horizontalement autour de la chambre de combustion ( 2 ), au niveau du bord formé par la paroi ( 12 ) extérieure et par le fond ( 18 ) du tirage ( 6 ) horizontal de gaz.

3. Générateur ( 1 ) de vapeur à passage continu suivant l'une des revendications 1 à 2, dans lequel le fond ( 18 ) du tirage ( 6 ) horizontal de gaz est formé de tubes d'évaporateur soudés entre eux d'une manière étanche au gaz et montés en amont du côté du milieu en écoulement du système de séparation d'eau.
